# EUROPÄISCHE PATENTANMELDUNG

(11) **EP 3 053 736 A1**
(43) Veröffentlichungstag der Anmeldung: **10.08.2016**
(21) Anmeldenummer: 16153577.8
(22) Anmeldetag: 01.02.2016
(51) Int. Cl.: B30B 11/00, B30B 11/02, B30B 1/18

(54) **PULVERPRESSE ZUR HERSTELLUNG VON PRESSLINGEN AUS PULVERFÖRMIGEM PRESSMATERIAL**

(30) Priorität: 04.02.2015 DE 102015101586
(71) Anmelder: Fette Compacting GmbH, 21493 Schwarzenbek (DE)
(72) Erfinder: Lünstedt, Holger, 21465 Reinbek (DE); Groth, Andreas, 21493 Schwarzenbek (DE); Pannewitz, Thomas, 21514 Klein Pampau (DE); Teetzen, Andreas, 21493 Schwarzenbek (DE)
(74) Vertreter: Hauck Patentanwaltspartnerschaft mbB

(57) **Zusammenfassung**

Pulverpresse zur Herstellung von Presslingen aus pulverförmigen Pressmaterial, mit den folgenden Merkmalen:
. eine Matrizenplatte (10) mit mindestens zwei Matrizen oder Matrizenbohrungen (12, 14),
. mindestens zwei Oberstempel (16, 18) und mindestens zwei Unterstempel, die mit der Matrizenbohrung (12, 14) zusammenwirken,
. mindestens ein Linearantrieb für jeden Oberstempel (16, 18) und/oder
. mindestens ein Linearantrieb für jeden Unterstempel (22, 24),
. mindestens ein Positionssensor für jeden Oberstempel und/oder jeden Unterstempel zwischen Linearantrieb und Oberstempel und/oder
. mindestens ein Positionssensor für jeden Unterstempel zwischen Linearantrieb und Unterstempel,
. jeweils ein Regler für jeden der Linearantriebe für Ober- und/oder Unterstempel, wobei
. jeder Oberstempel (16, 18) und/oder Unterstempel ist wirkungsmäßig mit einer Kraftübertragungsbrücke (15, 17) verbunden, an der im Abstand zwei parallel angeordnete Linearantriebe angreifen.

## Beschreibung

Die Erfindung bezieht sich auf eine Pulverpresse zur Herstellung von Presslingen aus pulverförmigem Pressmaterial nach dem Patentanspruch 1.

Es ist bekannt, Formteile aus Hartmetall, Keramik, Keramikmetallen oder dergleichen mit Hilfe von Pressen herzustellen. Das pulverförmige oder granuläre Material wird mit Hilfe von Pressen zu einem Formling geformt, der anschließend einem Sinterprozess unterworfen wird. Eine derartige Presse weist mindestens ein Ober- und Unterstempel auf, die mit einer Matrize bzw. einer Matrizenbohrung in einer Matrizenplatte zusammenwirken. Die Stempel werden von einem geeigneten Kraftantrieb, beispielsweise einem Hydraulikzylinder, angetrieben. Es ist bekannt, die Matrizenplatte fest anzuordnen und Ober- und Unterstempel zu bewegen oder alternativ nur den Oberstempel und die Matrizenplatte zu verstellen, während der Unterstempel stationär bleibt.

Aus EP 1 566 231 B1 ist eine Pulverpresse bekannt geworden, mit der mindestens zwei Presslinge gleichzeitig erzeugt werden können. Hierfür sind getrennte Unterstempel vorgesehen, die mit jeweils einer Matrizenbohrung zusammenwirken. Die getrennten Unterstempel werden jeweils von einem getrennten Positionssensor und Kraftsensor abgetastet und mit Hilfe einer jeweiligen Regeleinrichtung gesteuert. Für die Oberstempel ist eine gemeinsame Kraftübertragungsbrücke vorgesehen mit einem gemeinsamen Positionssensor und einem gemeinsamen Kraftsensor. In einem Ausführungsbeispiel des beschriebenen Dokuments ist eine Ringzylinderanordnung für die Betätigung zweier getrennter Unterstempel dargestellt. In dem Dokument ist auch erwähnt, dass eine derartige Anordnung zur getrennten Betätigung der Oberstempel eingesetzt werden kann.

Durch eine nicht zentrische Anordnung der Unter- und/oder Oberstempel kommt es zu Seitenkräften auf die Antriebszylinder und Führungseinheiten, die einen erheblichen Verschleiß verursachen können. Mit den herkömmlichen Mitteln ist eine Kompensierung von Schiefstellungen oder auch gewollte differenzierte Krafteinwirkungen auf die Stempel nicht möglich.

Der Erfindung liegt die Aufgabe zugrunde, eine Pulverpresse zu schaffen, mit der mehrere Presslinge gleichzeitig auf engem Bauraum bei verringertem Verschleiß erzeugt werden können.

Diese Aufgabe wird durch die Merkmale des Patentanspruchs 1 gelöst.

Die erfindungsgemäße Pulverpresse zeichnet sich durch folgende Merkmale aus:
- eine Matrizenplatte mit mindestens zwei Matrizen oder eine Matrize mit mindestens zwei Matrizenbohrungen,
- mindestens zwei Oberstempel, die mit den Matrizen bzw. Matrizenbohrungen zusammenwirken,
- mindestens zwei Unterstempel, die mit den Matrizen bzw. Matrizenbohrungen zusammenwirken,
- mindestens ein Linearantrieb für jeden Ober- und/oder Unterstempel,
- mindestens ein Positionssensor für jeden Oberstempel und/oder
- mindestens ein Positionssensor für jeden Unterstempel,
- jeweils ein Regler für jeden der Linearantriebe für Ober- und/oder Unterstempel, wobei
- zumindest jeder Oberstempel und/oder Unterstempel ist wirkungsmäßig mit einer Kraftübertragungsbrücke verbunden, an der im Abstand zwei parallel angeordnete Linearantriebe angreifen.

Unabhängig davon, ob die Antriebskräfte der Linearantriebe symmetrisch an den Kraftübertragungsbrücken bzw. den Stempelträgern angreifen, können Schiefstellungen bei der erfindungsgemäßen Pulverpresse in jedem Falle kompensiert werden, sodass keine Verschleißprobleme insoweit auftreten. Darüber hinaus können unterschiedliche Antriebskräfte an den Kraftübertragungsbrücken bzw. den Stempelträgern gezielt erzeugt werden, falls dies bei einer entsprechenden Formgebung des Presslings von Vorteil ist. Außerdem können bei der Erfindung, die in jedem Falle mit getrennten Ober- und Unterstempeln arbeitet, ungleiche Stempellängen der Oberstempelachse ausgeglichen werden.

Insbesondere werden mit der Erfindung ein höherer Ausstoß an Presslingen möglich sowie eine Vermeidung erhöhten Verschleißes. Trotz des höheren Ausstoßes pro Zeiteinheit wird eine bessere Qualität der Presslinge erzielt.

Nach einer Ausgestaltung der Erfindung weisen die Linearantriebe elektrisch angetriebene Spindeltriebe auf, mit denen das linear bewegliche Triebteil wirkungsmäßig mit der Kraftübertragungsbrücke verbunden ist. Bekanntlich ist bei einem Spindeltrieb entweder die Spindelmutter bzw. ein Schneckenrad oder die Spindelstange stationär. Es hängt von den baulichen Gegebenheiten der Getriebemöglichkeiten ab, wie der Spindelantrieb wirkungsmäßig mit dem Pressstempel verbunden wird.

Da bezüglich eines Stempels zwei Kraftwege vorhanden sind, ist es von Vorteil, in jedem Kraftweg die Positionen und die übertragenen Kräfte zu messen. Kraftsensoren herkömmlicher Art bauen aufwendig. Es ist daher von großem Vorteil, wenn nach einer weiteren Ausgestaltung der Erfindung im Kraftweg der Linearantrieb der Ober- und/oder Unterstempel ein Piezosensor angeordnet ist. Auf diese Weise ist es besonders gut möglich, jeden Kraftweg präzise zu regeln, um Schiefstellungen zu vermeiden oder unterschiedliche Kräfte einzubringen.

Nach einer Ausgestaltung der Erfindung weist die der Matrizenplatte nähere Kraftübertragungsbrücke eine Öffnung auf, durch die der Ober- und/oder Unterstempel der anderen Kraftübertragungsbrücke hindurchtreten kann. Auf diese Weise ist es möglich, die Pulverpresse sehr klein zu bauen.

Nachfolgend soll ein Ausführungsbeispiel der Erfindung näher erläutert werden.

Die einzige Figur zeigt äußerst schematisch Antriebe für zwei Oberstempel einer Pulverpresse nach der Erfindung sowie die Regelung der Pulverpresse für die Oberstempel.

In der Figur ist eine Matrizenplatte 10 dargestellt mit zwei Matrizenbohrungen 12, 14. An einer Kraftübertragungsbrücke 15 ist ein erster Oberstempel 16 und an einer Kraftübertragungsbrücke 17 ein zweiter Oberstempel 18 angebracht. Die Oberstempel 16, 18 wirken mit den Matrizenbohrungen 12, 14 in bekannter Weise zusammen. An einer weiteren Kraftübertragungsbrücke 19 ist ein Unterstempel 22 angebracht. An einer vierten Kraftübertragungsbrücke 23 ist ein weiterer Unterstempel 24 angebracht. Die Unterstempel 22, 24 wirken mit den Matrizenbohrungen 12, 14 in bekannter Weise zusammen. Der Oberstempel 18 erstreckt sich durch eine Öffnung 25 in der Kraftübertragungsbrücke 15 und der Unterstempel 24 erstreckt sich durch eine Öffnung 27 der Kraftübertragungsbrücke 19.

Auf der Kraftübertragungsbrücke 15 sind an gegenüberliegenden Enden Lager 50, 52 für Spindelstangen 54, 56 angeordnet. Die Spindelstangen 54, 56 erstrecken sich nach oben in ein Getriebe 58, 60, das mit einem elektrischen Antriebsmotor 62 bzw. 64 verbunden ist. Bei einer Drehung der Motoren 62, 64 bewegen sich die Stangen 54, 56 axial und betätigen somit die Kraftübertragungsbrücke 15 bzw. den Oberstempel 16. Analog ist auf der Kraftübertragungsbrücke 17 eine Anordnung von zwei Lagern 66, 68 vorgesehen für Spindelstangen 70, 72, die sich durch Getriebe 74, 76 erstrecken, die mit Elektromotoren 78, 80 verbunden sind. Die Betätigung über die gezeigten Getriebe für den Oberstempel 18 entspricht der für den Oberstempel 16.

Die Unterstempel 22, 24 bzw. die Kraftübertragungsbrücken 19, 23 sind mit analogen Spindeltriebe angetrieben. Sie sind zwecks einfacher Darstellung fortgelassen.

Auf jeden der gezeigten Stempel wirken somit zwei Linearantriebe ein. In jedem Kraftweg für jeden Linearantrieb ist ein nicht gezeigter Kraftsensor angeordnet, beispielsweise ein Piezosensor, um eine Regelung der auf die Kraftübertragungsbrücken 15, 17 wirkenden Kräfte entweder zu vergleichmäßigen oder differenziert zu erzeugen.

In der Figur ist lediglich die Wirkungsweise einer erfindungsgemäßen Pulverpresse dargestellt. Das Gestell der Pulverpresse ist nicht gezeigt wie auch nicht die Führungen für die Kraftübertragungsbrücken 15, 17; 19, 23. Es ist auch denkbar, die Stempel 16, 18; 16, 24 nicht unmittelbar mit den Kraftübertragungsbrücken zu verbinden, sondern über geeignete Werkzeugträger bzw. Stempelträger, die wirkungsmäßig mit den Kraftübertragungsbrücken 15, 17; 19, 23 verbunden sind.

In der Figur ist auch die Regelung der Oberstempel 16, 18 angedeutet, nämlich durch Block 20 für den Oberstempel 18 und Block 21 für den Oberstempel 16. Dem Getriebe 74 ist ein Positionssensor 23 zugeordnet und dem Getriebe 76 ein Positionssensor 25. Dem Oberstempel 18 ist ein Kraftsensor 27 und dem Oberstempel 16 ein Kraftsensor 29 zugeordnet. Dem Getriebe 58 ist ein Positionssensor 31 und dem Getriebe 60 ein Positionssensor 33 zugeordnet. Über die Daten der Positionssensoren und Kraftsensoren können die Regelungen in den Blöcken 20 und 21 die Verstellung der Kraftübertragungsbrücken 15, 17 regeln. Entweder synchron, so dass eine Verkantung von Oberstempel 16 bzw. 18 vermieden wird oder auch durch bewusste unterschiedliche Beaufschlagung der Kraftübertragungsbrücken 15, 17 je nach Erfordernis. Denn die Antriebe, von denen jede Kraftübertragungsbrücke zwei aufweist, sind separat regelbar, so dass die verschiedenen Funktionen erzielt werden können. In der Figur sind die Wirkungslinien von den Regelungen 20 und 21 zu den Antriebsmotoren 62, 64 bzw. 87, 80 nicht dargestellt.

Analog zu den Oberstempeln 16, 18 können den Unterstempeln 22, 24 Positionssensoren zugeordnet sein, die mit einem Regler verbunden sind. Auch Kraftsensoren können den Linearantrieben für die Kraftübertragungsbrücken 19, 23 zugeordnet sein, die mit den Reglern verbunden sind. Somit sind unabhängige Linearantrieb für die jeweiligen Unterstempel 22, 24 vorgesehen.

Die Betätigung der Oberstempel 16, 18 bzw. Unterstempel 22, 24 erfolgt mithin über getrennte Regler. Es ist daher möglich, bei der gezeigten Anordnung die Kraft, welche jeweils von einem Linearantrieb bzw. Spindeltrieb auf die Kraftübertragungsbrücke 15, 17 bzw. 19, 23 ausgeübt wird, präzise einzustellen. Dadurch können Schiefstellungen der Stempel 16, 18 vermieden werden. Außerdem ist es möglich, unterschiedliche Kräfte auf eine Kraftübertragungsbrücke einwirken zu lassen, falls dies gewünscht ist.

## Patentansprüche

1. Pulverpresse zur Herstellung von Presslingen aus pulverförmigen Pressmaterial, mit den folgenden Merkmalen:
• eine Matrizenplatte (10) mit mindestens zwei Matrizen oder Matrizenbohrungen (12, 14),
• mindestens zwei Oberstempel (16, 18) und mindestens zwei Unterstempel, die mit der Matrizenbohrung (12, 14) zusammenwirken,
• mindestens ein Linearantrieb für jeden Oberstempel (16, 18) und/oder
• mindestens ein Linearantrieb für jeden Unterstempel (22, 24),
• mindestens ein Positionssensor für jeden Oberstempel und/oder jeden Unterstempel zwischen Linearantrieb und Oberstempel und/oder
• mindestens ein Positionssensor für jeden Unterstempel zwischen Linearantrieb und Unterstempel,
• jeweils ein Regler für jeden der Linearantriebe für Ober- und/oder Unterstempel, wobei
• jeder Oberstempel (16, 18) und/oder Unterstempel ist wirkungsmäßig mit einer Kraftübertragungsbrücke (15, 17) verbunden, an der im Abstand zwei parallel angeordnete Linearantriebe angreifen.

2. Pulverpresse nach Anspruch 1, **dadurch gekennzeichnet, dass** die Linearantrieb elektrisch angetriebene Spindeltriebe aufweisen, bei denen das linear bewegbare Triebteil (54, 56, 70, 72) wirkungsmäßig mit der Kraftübertragungsbrücke (15, 17) verbunden ist.

3. Pulverpresse nach Anspruch 1 oder 2, **dadurch gekennzeichnet, dass** im Kraftweg der Linearantriebe zwischen Ober- und/oder Unterstempel Kraftsensoren angeordnet sind.

4. Pulverpresse nach Anspruch 3, **dadurch gekennzeichnet, dass** die Kraftsensoren Piezosensoren sind.

5. Pulverpresse nach einem der Ansprüche 1 bis 4, **dadurch gekennzeichnet, dass** die der Matrizenplatte (10) nähere Kraftübertragungsbrücke (15 bzw. 19) eine Öffnung (25 bzw. 27) aufweist, durch die der Ober- und/oder Unterstempel (18 bzw. 24) der anderen Kraftübertragungsbrücke (17 bzw. 23) hindurchtreten kann.
